# EUROPÄISCHE PATENTSCHRIFT

(11) **EP 1 395 163 B1**
(45) Veröffentlichungstag und Bekanntmachung des Hinweises auf die Patenterteilung: **12.10.2005**
(21) Anmeldenummer: 02776506.4
(22) Anmeldetag: 18.05.2002
(51) Int. Cl.: A47L 13/46

(54) **FIXIERUNG FÜR EINEN ÜBERZUG AUF EINEM TRÄGER**
FIXING FOR A COVER ON A SUPPORT
FIXATION POUR UN REVETEMENT SUR UN SUPPORT

(30) Priorität: 02.06.2001 DE 20109270 U
(43) Veröffentlichungstag der Anmeldung: 10.03.2004
(73) Patentinhaber: KOHLRUSS, Gregor, D-46325 Borken (DE); WIESNER, Hubert, D-46354 Südlohn (DE); Griebe, Oliver, 46414 Rhede (DE)
(72) Erfinder: KOHLRUSS, Gregor, D-46325 Borken (DE); WIESNER, Hubert, D-46354 Südlohn (DE); Griebe, Oliver, 46414 Rhede (DE)
(74) Vertreter: Behrendt, Arne
(86) Internationale Anmeldenummer: PCT/EP2002/005530
(87) Internationale Veröffentlichungsnummer: WO 2002/098270

(56) Entgegenhaltungen:
- DE-A- 3 217 580
- DE-U- 8 325 111
- FR-A- 2 293 176
- US-A- 1 713 815
- US-A- 2 998 614

## Beschreibung

Die Erfindung betrifft eine Vorrichtung zur Festlegung eines Überzuges auf einem Träger.

Aus der DE 83 25 111 U1 ist ein Handreinigungsgerät bekannt, bei dem ein als Reinigungstextil dienender auswechselbarer Überzug an einem als Griffteil ausgebildeten Träger anbringbar ist. Über den Träger wird der an dessen Außenkonturen und Abmessungen angepaßte Überzug gezogen, wonach der Überzug den Träger formschlüssig umschließt. Der Überzug weist zum Einführen des Trägers eine einseitige Einstecköffnung auf. Bei dem vorbekannten Reinigungsgerät wird der Überzug an dem Träger mittels im Bereich der Einführöffnung angeordneter Befestigungsmittel fixiert. Bei diesen kann es sich um Bänder handeln, mit denen der Überzug am Träger festgebunden wird. Alternativ schlägt die obengenannte Gebrauchsmusterschrift vor, zur Festlegung des Überzuges einen die Einführöffnung ganz oder teilweise abschließenden Klettverschluß zu verwenden. Andere Befestigungsmittel, wie beispielsweise Druckknöpfe oder ähnliches, sind denkbar.

Weiter ist aus US-A-2 998 614 ein ähnliches Handreinigungsgerät bekannt.

Bei dem vorbekannten Reinigungsgerät hat die Art der Fixierung des Überzuges an dem Träger eine Reihe von Nachteilen. Das Anbinden des Überzuges mit Bändern ist äußerst umständlich und unkomfortabel. Wird der Überzug mittels einer leicht zu lösenden Schleife an dem Träger befestigt, ist keine ausreichend sichere Fixierung gewährleistet. Bei Verwendung eines stabilen Knotens ist dieser zum Wechseln des Überzuges nur schwer zu lösen. Klettverschlüsse ermöglichen zwar eine komfortable und stabile Fixierung, die Klettverschlusselemente sind allerdings recht teuer, was insbesondere bei schnell verschleißenden Reinigungstextilien unerwünscht ist. Die Herstellungskosten werden nachteiligerweise weiter dadurch erhöht, daß die Klettverschlußelemente als separate Teile an dem Überzug angebracht werden müssen.

Davon ausgehend liegt der vorliegenden Erfindung die Aufgabe zugrunde, eine Vorrichtung zur Fixierung eines Überzuges auf einem Träger bereitzustellen, welche einfach handhabbar und zu geringen Kosten herstellbar ist. Dabei soll eine ausreichend sichere Festlegung des Überzuges gewährleistet und eine komfortable und schnelle Auswechselbarkeit des Überzuges gegeben sein.

Diese Aufgabe wird ausgehend von einer Vorrichtung der eingangs genannten Art dadurch gelöst, daß der Träger mindestens ein elastisch abspreizbares Sperrelement aufweist, welches beim Aufschieben des Überzuges auf den Träger formschlüssig in eine im Aufnahmeraum des Überzuges vorgesehene Hinterschneidung einschnappbar ist.

Der Grundgedanke der Erfindung besteht darin, zur Festlegung des Überzuges auf dem Träger auf an dem Überzug angebrachte Befestigungsmittel weitgehend zu verzichten. Stattdessen wird der Träger mit einem federnden Sperrelement versehen, daß in der abgespreizten Stellung den auf den Träger aufgezogenen Überzug formschlüssig festhält. Zur Herstellung des Formschlusses ist es lediglich nötig, im Aufnahmeraum des Überzuges geeignete Hinterschneidungen anzubringen, die mit dem Sperrelement zusammenwirken. Zum Auswechseln des Überzuges wird das federnde Sperrelement einfach von Hand zusammengedrückt, so daß der Formschluß mit der Hinterschneidung des Überzuges aufgehoben wird und dieser problemlos abgezogen werden kann.

Besonders eignet sich die erfindungsgemäße Vorrichtung für Überzüge aus Textilmaterial. Damit können auswechselbare Überzüge aus Reinigungstextil, beispielsweise bei Handreinigungsgeräten, auf einem Griffteil oder Handhabungsteil festgelegt werden.

Zweckmäßigerweise wird bei der erfindungsgemäßen Vorrichtung die Hinterschneidung von einer den Aufnahmeraum des Überzuges örtlich verengenden Naht oder von einem entsprechend angeordneten Haltesaum gebildet. Durch Anbringung einer geeigneten Naht unter Verwendung eines Fadens von ausreichender Stärke kann im Aufnahmeraums des Überzuges eine wulstartige Hinterschneidung gebildet werden, an der das federnde Sperrelement angreift, um den Überzug auf dem Träger festzulegen. Eine ebenso geeignete Hinterschneidung ergibt sich, wenn stattdessen im Aufnahmeraum des Überzuges ein Haltesaum angebracht wird, bei dem eine oder mehrere Lagen des Textilmaterials des Überzuges übereinandergelegt und miteinander vernäht werden. In diesem Fall greift das elastisch von dem Träger abspreizbare Sperrelement an der von den Textillagen gebildeten Kante an, um ein Herabrutschen des Überzuges von dem Träger zu verhindern. Alternativ ist es auch denkbar, zusätzliche Elemente zur Bildung einer geeigneten Hinterschneidung im Aufnahmeraum des Überzuges anzubringen.

Eine vorteilhafte Weiterbildung der erfindungsgemäßen Vorrichtung ergibt sich, wenn das Sperrelement in seiner Sperrstellung den Überzug im Zusammenwirken mit dem Träger gespannt hält. Wenn der Überzug für Reinigungszwecke verwendet wird, wird dadurch erreicht, daß der Überzug in seiner flächigen Form gehalten wird, woraus eine optimale Ausnutzung der Reinigungsfläche resultiert. Vorteilhaft ist weiter, daß der gespannte Überzug sicher fixiert ist und auch bei heftigen Reinigungsbewegungen nicht abrutschen kann.

Zweckmäßigerweise sollte das Sperrelement bei der erfindungsgemäßen Vorrichtung in seiner entsperrten Stellung mit den Außenkonturen des Trägers fluchten. Hierdurch gestaltet sich das Auswechseln des Überzuges besonders einfach, da es lediglich nötig ist, das elastisch abspreizbare Sperrelement von Hand in die entsperrte Stellung zu bringen, wonach der Überzug problemlos von dem Träger abgezogen werden kann. Da das Sperrelement in seiner entsperrten Stellung mit den Außenkonturen des Trägers fluchtet, ist der Formschluß, der Voraussetzung für die Fixierung des Überzuges an dem Träger ist, aufgehoben, die Hinterschneidung ist freigegeben und der Überzug kann von dem Träger abgenommen werden.

Ein Ausführungsbeispiel der Erfindung wird im folgenden anhand der Zeichnung erläutert.

Die Figur 1 zeigt eine Schnittdarstellung einer Reinigungsvorrichtung, bei der ein Reinigungstextil 1 als Überzug auf einem Träger 2 angeordnet ist. An dem aus Kunststoff bestehenden Träger 2 ist ein Handhabungsgriff 3 angeformt. Der Überzug 1 umschließt den Träger 2 und wird an diesem mittels zweier elastisch von dem Träger 2 abspreizbarer Sperrelemente 4 fixiert. Die Sperrelemente 4 schnappen formschlüssig in Hinterschneidungen ein, die von am Rand der Einführöffnung des Überzuges 2 angebrachten Haltesäumen 5 gebildet werden. Die Haltesäume 5 werden durch Umschlagen des Textilmaterials des Überzugs 1 und Vernähen der übereinanderliegenden Lagen hergestellt. Beim Aufschieben des Überzuges 1 auf den Träger 2 schnappen die Sperrelemente 4 hinter den von den Säumen 5 gebildeten Kanten am Rand der Einführöffnung ein. Durch die nach außen federnden Sperrelemente 4 wird der Überzug 1 gleichzeitig gespannt gehalten. Zum Abziehen des Überzuges 1 von dem Träger 2 werden die Sperrelemente 4 von Hand durch Zusammendrücken in Richtung der Pfeile 6 in eine entsperrte Stellung gebracht, in der die Kanten der Sperrelemente 4 mit den Außenkonturen des Trägers 2 fluchten. Der Überzug 1 kann nun abgezogen werden, da die Haltesäume 5 nicht mehr von den Sperrelementen 4 festgehalten werden.

## Patentansprüche

1. Vorrichtung zur Festlegung eines Überzuges (1) auf einem Träger (2), welcher mindestens ein elastisch abspreizbares Sperrelement (4) aufweist, wobei das Sperrelement (4) beim Einschieben des Trägers (2) in eine einseitige Einführöffnung des Überzuges (1) formschlüssig in eine im Aufnahmeraum des Überzuges (1) vorgesehene Hinterscheidung einschnappbar ist,
**dadurch gekennzeichnet,**
**daß** der Formschluß zwischen dem Überzug (1) und dem Träger aufhebbar ist, indem das Sperrelement (4) durch seitliches Zusammendrücken in eine entsperrte Stellung gebracht wird, in welcher das Sperrelement (4) mit den Außenkonturen des Trägers (2) fluchtet.

2. Vorrichtung nach Anspruch 1, **dadurch gekennzeichnet, daß** der Überzug (1) aus Textilmaterial besteht.

3. Vorrichtung nach den Ansprüchen 1 und 2, **dadurch gekennzeichnet, daß** die Hinterschneidung von einer den Aufnahmeraum des Überzuges (1) örtlich verengenden Naht oder von einem entsprechend angeordneten Haltesaum (5) gebildet wird.

4. Vorrichtung nach Anspruch 1, **dadurch gekennzeichnet, daß** das Sperrelement (4) in seiner Sperrstellung den Überzug (1) im Zusammenwirken mit dem Träger (2) gespannt hält.

## Claims

1. A device for fixing a cover (1) on a support (2) which has at least one locking element (4) which can be elastically spread away, wherein when the support (2) is pushed into an insertion opening at one side of the cover (1) the locking element (4) can be snapped in positively locking relationship into an undercut configuration provided in the receiving space of the cover (1), **characterised in that** the positively locking relationship between the cover (1) and the support can be disengaged by the locking element (4) being brought by being compressed laterally into an unlocked position in which the locking element (4) is aligned with the external contours of the support (1).

2. A device according to claim 1 **characterised in that** the cover (1) comprises textile material.

3. A device according to claims 1 and 2 **characterised in that** the undercut configuration is formed by a seam which locally constricts the receiving space of the cover (1) or by a correspondingly arranged holding seam (5).

4. A device according to claim 1 **characterised in that** in its locking position the locking element (4) holds the cover (1) taut in co-operation with the support (2).

## Revendications

1. Dispositif pour la fixation d'un revêtement (1) sur un support (2), qui présente au moins un élément d'arrêt (4) apte à s'écarter élastiquement, où l'élément d'arrêt (4), lors de l'insertion du support (2) dans une ouverture d'insertion à un côté du revêtement (1) peut s'enclencher par concordance des formes dans une contre-dépouille prévue dans l'espace de réception du revêtement (1), **caractérisé en ce que** la concordance des formes entre le revêtement (1) et le support peut être relâchée **en ce que** l'élément d'arrêt (4), par une compression latérale, est amené dans une position déverrouillée dans laquelle l'élément d'arrêt (4) est aligné avec les contours extérieurs du support (2).

2. Dispositif selon la revendication 1, **caractérisé en ce que** le revêtement (1) est réalisé en matériau textile.

3. Dispositif selon les revendications 1 et 2, **caractérisé en ce que** la contre-dépouille est formée par une couture rétrécissant localement l'espace de réception du revêtement (1) ou est formée par un ourlet de retenue (5) disposé d'une manière correspondante.

4. Dispositif selon la revendication 1, **caractérisé en ce que** l'élément d'arrêt (4), dans sa position d'arrêt, maintient à l'état tendu le revêtement (1) en coopération avec le support (2).
